# EUROPÄISCHE PATENTSCHRIFT

(11) **EP 0 374 720 B1**
(45) Veröffentlichungstag und Bekanntmachung des Hinweises auf die Patenterteilung: **20.07.1994**
(21) Anmeldenummer: 89123060.9
(22) Anmeldetag: 13.12.1989
(51) Int. Cl.: H01P 1/161

(54) **Wellentypwandler**
Mode converter
Convertisseur de mode

(30) Priorität: 22.12.1988 DE 3843259
(43) Veröffentlichungstag der Anmeldung: 27.06.1990
(73) Patentinhaber: ANT Nachrichtentechnik GmbH, D-71522 Backnang (DE)
(72) Erfinder: Mörz, Günter, Dr.-Ing., D-7140 Ludwigsburg (DE); Speldrich, Werner, D-7150 Backnang (DE)

(56) Entgegenhaltungen:
- EP-A- 0 041 077
- BE-A- 677 286
- CH-A- 664 848
- FR-A- 2 371 065
- GB-A- 965 244
- US-A- 3 162 828
- US-A- 3 201 717

## Beschreibung

Die vorliegende Erfindung betrifft eine Anordnung zum Umwandeln einer Welle des H11-Mode in einem Rundhohlleiter in eine Welle vom Grundmode für einen rechteck- oder ellipsenförmigen Hohlleiter und umgekehrt, wobei in der Wand des Rundhohlleiters eine Koppelöffnung so angeordnet ist, daß die magnetische Ebene eines daran angeschlossenen rechteck- oder ellipsenförmigen Hohlleiters mit der magnetischen Ebene der Welle des H11-Mode im Rundhohlleiter zusammenfällt, die Koppelöffnung eine induktiv und/oder kapazitiv wirkende Blende aufweist und in den Rundhohlleiter ein in Richtung der elektrischen Ebene der H11-Welle liegendes Trennblech eingesetzt ist, das im Bereich der Koppelöffnung beginnt und sich im Rundhohlleiter in den Bereich hinein erstreckt, wo eine Ausbreitung der besagten H11-Welle verhindert werden soll.

Eine derartige Anordnung, die Teil einer Polarisationsweiche ist, geht aus der DE-A-32 41 890 bzw. der GB-A-2 130 444 hervor. Diesen Veröffentlichungen ist zu entnehmen, daß Abstimmittel erforderlich sind, um eine möglichst reflexionsarme Ankopplung zwischen Rechteck- und Rundhohlleiter zu erzielen. Abstimmelemente erhöhen den Aufwand sowohl für die Herstellung des Hohlleiterbauteils als auch für dessen Justierung.

Bei aus der BE-A-677 286 und der US-A-3 201 717 bekannten Polarisationsweichen sind Rechteckhohlleiter über deren vollen Öffnungsquerschnitt an einen Rundhohlleiter gekoppelt. Im Bereich der Koppelöffnungen angeordnete Trennbleche gehen stufenförmig von einer geringen Breite auf eine an den Durchmesser des Rundhohlleiters angepaßte Breite über. Um eine möglichst reflexionsarme Ankopplung der Rechteckhohlleiter an den Rundhohlleiter zu erreichen sind Anpaßstäbe oder leitende Bleche in die Rechteckhohlleiter eingesetzt, wie aus der US-A-3 201 717 hervorgeht.

Daß ein Trennblech in einem Hohlleiter höhere Wellentypen anregt, entnimmt man der GB-A-965 244. Um dem entgegen zu wirken, ist das Trennblech mit Schlitzen versehen.

Der Erfindung liegt nun die Aufgabe zugrunde, einen Wellentypwandler der eingangs genannten Art anzugeben, der mit möglichst geringem Aufwand z.B. durch spanabhebende Bearbeitungsverfahren herstellbar ist.

Diese Aufgabe wird erfindungsgemäß durch die Merkmale des Anspruch 1 gelöst, und zweckmäßige Ausführungen der Erfindung gehen aus den Unteransprüchen hervor.

Ein wesentlicher Vorteil der Erfindung liegt darin, daß der Wellentypwandler keinerlei Abstimmelemente benötigt, um den rechteck- oder ellipsenförmigen Ein- bzw. Ausgangshohlleiter an den zentralen Rundhohlleiter breitbandig anzupassen. Vor allem erweist es sich als günstig, daß auch im Ein- bzw. Ausgangshohlleiter keine Abgleichelemente erforderlich sind, um in einem recht breiten Frequenzband (z.B. 10,75 - 12,5 GHZ) eine reflexionsarme (r ≦ 0,015) Welleneinkopplung bzw. -auskopplung zu ermöglichen. Aus diesem Grund braucht der zentrale Rundhohlleiter nicht mit einem für die Aufnahme von Abgleichelementen bestimmten Eingang- bzw. Ausgangshohlleiterabschnitt bestückt zu werden. D.h. an dem Rundhohlleiter muß lediglich eine Flanschebene vorgesehen werden, woran ein üblicher z.B. zu einem Sender oder einem Empfänger führender rechteck- oder ellipsenförmiger Hohlleiter angeflanscht werden kann. Ein Wellentypwandler der erfindungsgemäßen Art kann also mit geringem Aufwand aus einem Hohlkörper mit rundem Innenquerschnitt, der den zentralen Rundhohlleiter bildet, durch spanabhebende Bearbeitung hergestellt werden, indem in die Wand des Hohlkörpers eine Koppelöffnung mit Blende für einen anzuschließenden rechteck- oder ellipsenförmigen Hohlleiter und um diese Koppelöffnung herum direkt an den Hohlkörper eine Flanschebene gefräst wird. Es braucht somit weder ein vom Rundhohlleiter abzweigender rechteck- oder ellipsenförmiger Hohlleiterabschnitt in einem aufwendigen Verfahren aus der Hohlkörperwand herausgefräst zu werden, noch muß ein solcher Hohlleiterabschnitt nachträglich an den Rundhohlleiter angelötet werden. Das für den der Erfindung zugrundeliegenden Wellentypwandler benötigte Trennblech läßt sich auf einfache Weise durch Stanzen oder Ätzen herstellen und dann in den Rundhohlleiter einsetzen. Hilfreich für das Einbringen und Befestigen des Trennblechs in dem Rundhohlleiter sind in die Hohlleiterinnenwand eingelassene Nuten. Diese Nuten sind exakt in der Polarisationsebene der sich im Rundhohlleiter ausbreitenden und in einen anderen Wellentyp (z.B. H10 bzw. H01) zu wandelnden Welle (H11) angeordnet, so daß ein in die Nuten eingesetztes Trennblech sofort die richtige Orientierung zu der ein- bzw. auszukoppelnden Welle hat. Da der erfundene Wellentypwandler keinerlei Abstimmelemente benötigt und damit jegliche Abgleichmaßnahmen entfallen, ist er hoch reproduzierbar. Außerdem kommt man bei diesem Wellentypwandler mit einer kurzen Baulänge aus, was den Anforderungen an eine möglichst geringe Dämpfung entgegenkommt.

Anhand eines in der Zeichnung dargestellten Ausführungsbeispiels wird nachfolgend die Erfindung näher erläutert.
- Fig. 1: zeigt eine teilweise längsgeschnittene, aus zwei Wellentypwandlern gebildete Polarisationsweiche.
- Fig. 2: zeigt einen Querschnitt A-A durch die Polarisationsweiche und
- Fig. 3: ein Reflexionsfaktordiagramm.

Den Figuren 1 und 2 sind zwei Ansichten einer aus zwei Wellentypwandlern gebildeten Polarisationsweiche zu entnehmen. Zentrales Element dieser Polarisationsweiche ist ein als Rundhohlleiter RH dienender Hohlkörper mit rundem Innenquerschnitt. Der Rundhohlleiter RH ist mit solchen Mitteln versehen, daß für den Anwendungsfall der Polarisationsweiche zwei orthogonal zueinander polarisierte Wellen des H11-Mode im Rundhohlleiter RH in zwei getrennte Wellen des H10- bzw. H01-Mode für rechteckförmige Hohlleiter oder des entsprechenden Grundmodes für ellipsenförmige Hohlleiter umgewandelt werden. Da die Polarisationsweiche ein reziprok betreibbares Mikrowellenbauteil ist, werden darin umgekehrt auch zwei über rechteck- oder ellipsenförmige Hohlleiter eingespeiste, orthogonal zueinander orientierte Grundmode-Wellen in zwei orthogonal zueinander polarisierte H11-Wellen umgewandelt. In der Wand des Rundhohlleiters RH sind zu diesem Zweck zwei in axialer Richtung und um 90° radial gegeneinander versetzte rechteck- oder ellipsenförmige Koppelöffnungen K1 und K2 eingefräst. Und zwar ist jede der Koppelöffnungen K1, K2 so angeordnet, daß die magnetischen Ebenen eines daran angeschlossenen rechteck- oder ellipsenförmigen Hohlleiters mit den magnetischen Ebenen der ihm zugeordneten H11-Welle im Rundhohlleiter RH zusammenfällt. Um jede Koppelöffnung K1, K2 herum ist außen am Rundhohlleiter RH eine Flanschebene FE1, FE2 angefräst. Sie ermöglicht es, den anzukoppelnden rechteck- oder ellipsenförmigen Hohlleiter direkt ohne irgendwelche Anpassvorrichtungen an den als Rundhohlleiter RH dienenden Hohlkörper anzuflanschen. Solche Anpassvorrichtungen, z.B. Abstimmstifte, die üblicherweise in eigens von den Koppelöffnungen abzweigenden Hohlleiterabschnitten angeordnet sind, woran die weiterführenden Hohlleiter angeflanscht werden, erübrigen sich aufgrund folgender einfach zu realisierender Mittel.

Bei einer jeden Koppelöffnung K1, K2 ist im Rundhohlleiter RH ein Trennblech TB1, TB2 eingesetzt, das in der elektrischen Ebene derjenigen H11-Welle liegt, die an der ihm zugehörigen Koppelöffnung K1, K2 angekoppelt werden soll. Das Trennblech TB1, TB2 bewirkt, daß die gewünschte H11- Welle zur Koppelöffnung umgelenkt und dabei in den Grundmode für den rechteck- oder ellipsenförmigen Hohlleiter umgewandelt wird. Um einen reflexionsarmen Übergang für die H11-Welle auf die Grundmode-Welle im rechteck- oder ellipsenförmigen Hohlleiter oder umgekehrt zu erreichen, beginnt das Trennblech TB1, TB2 im Bereich der Koppelöffnung K1, K2 mit einer schmalen Breite und erweitert sich stetig oder stufenförmig auf eine an die Innenabmessungen des Rundhohlleiters RH angepaßte Breite. Die Form, mit der sich das Trennblech TB1, TB2 in seiner Breite aufweitet, hat Einfluß auf den Frequenzbereich, in dem ein reflexionsarmer Übergang erfolgt. Das Trennblech TB1, TB2 erstreckt sich teilweise in den Bereich des Rundhohlleiters RH hinein, wo eine Ausbreitung der von eben diesem Trennblech umzulenkenden Welle verhindert werden soll. In diesem Bereich ist das Trennblech TB1, TB2 mit mehreren Schlitzen S1, S2 versehen. Sie unterdrücken durch das Trennblech TB1, TB2 verursachte Resonanzen. Dem gleichen Zweck dient auch eine an dem gegenüberliegenden schmalen Ende des Trennblechs TB1, TB2 vorhandene zungenartige Verlängerung V1, V2. Sie eignet sich sehr gut zur Aufnahme eines Kompensationselementes KE, z.B. in Gestalt eines kurzen Stiftes. Allerdings braucht im Falle zweier hintereinander angeordneter Wellentypwandler, die zusammen eine Polarisationsweiche bilden, nur dasjenige Trennblech TB1 mit einem solchen Kompensationselement KE versehen zu werden, dessen zugehörige Koppelöffnung K1 für die hier nicht anzukoppelnde H11-Welle eine gewisse Störung darstellt. Im vorliegenden Ausführungsbeispiel erfährt eine H11-Welle, die mit ihrer Polarisationsrichtung dem Trennblech TB2 und der zugehörigen Koppelöffnung K2 zugeordnet ist, durch die davor liegende Koppelöffnung K1 eine Störung. Diese Störung wird durch einen sich in der E-Ebene der gestörten H11-Welle erstreckenden, auf der zungenartigen Verlängerung V1 des Trennblechs TB1 angeordneten Stift KE kompensiert. Die Störungskompensation durch den Stift KE ist so gut, daß man für den zur Erzeugung einer Polarisationsweiche nachgeschalteten zweiten Wellentypwandler, dessen Geometrie mit der des ersten Wellentypwandlers identisch ist, betragsmäßig den gleichen Reflexionsfaktor erreicht, als wenn er als alleiniger Wellentypwandler - ohne einen weiteren ihm vorgeschalteten Wellentypwandler - betrieben würde.

Der zweite Wellentypwandler einer Polarisationsweiche muß nicht dem ersten gleichgestaltet sein. Er kann auch durch einen anderen Hohlleiter- oder Koaxialübergang, der eine H11-Welle im Rundhohlleiter anregt, ersetzt werden.

Wie der Figur 2 zu entnehmen ist, sind die beiden Trennbleche TB1 und TB2 in Nuten N11, N12 und N21, N22 eingesetzt, die in die Innenwand des Rundhohlleiters RH eingefräst sind. D.h. für jedes Trennblech TB1 und TB2 ist ein Paar in axialer Richtung des Rundhohlleiters verlaufender Nuten N11, N12 und N21, N22 vorhanden. Dabei orientiert sich die Lage der Nuten exakt an den Polarisationsebenen der H11-Wellen, so daß die in die Nuten N11, N12 und N21, N22 eingesetzten Trennbleche TB1, TB2 genau auf die Polarisationsebenen ausgerichtet sind. Die Koppelöffnungen K1 und K2 weisen kapazitiv und/oder induktiv wirkende Blenden B1 und B2 auf, welche zusammen mit den Koppelöffnungen in einem Fräsvorgang hergestellt werden können. Die Dimensionierung dieser Blenden B1, B2 und die Form und Lage der Trennbleche TB1, TB2 relativ zur Koppelöffnung sind maßgebend für die Anpassung des Rundhohlleiters RH an die angekoppelten rechteck- oder ellipsenförmigen Hohlleiter. Im einzelnen sei nun noch einmal dargelegt, durch welche drei einfache, sehr gut reproduzierbare Maßnahmen, die Abstimmelemente und jeden Prüffeldabgleich überflüssig machen, eine optimale Anpassung des Rundhohlleiters an den (die) rechteck- oder ellipsenförmigen Hohlleiter ermöglichen.

Die Fig. 3 zeigt ein Reflexionsdiagramm, in der mehrere Ortskurven eines Wellentypwandlers der hier beschriebenen Art in verschiedenen Lagen A, B, C, D bezüglich der reellen Achse Re und der imaginären Achse Im eingezeichnet sind. Mit · ist die Mittenfrequenz, mit o die untere und mit x die obere Frequenz des Frequenzbandes, für den der Wellentypwandler angepaßt ist, gekennzeichnet. Die Lage der Mittenfrequenz dieses Frequenzbandes läßt sich allein durch den Winkel α (s. Fig. 1), mit der sich das Trennblech aufweitet, festlegen. Für einen Winkel α im Bereich von 110° ... 130° kann die Mittenfrequenz in einem Frequenzbereich von f_{c} (1,1 ... 1,25) variiert werden, wobei f_{c} die Grenzfrequenz des H11-Mode ist.

Unabhängig von der Einstellung der Mittenfrequenz läßt sich der Realteil des Reflexionsfaktors des Wellentypwandlers frei wählen und zwar durch Verschieben des Trennblechs TB1 bzw. TB2 in Richtung der Längsachse z des Rundhohlleiters RH. Wie in der Fig. 3 angedeutet, kann durch diese Maßnahme die Ortskurve parallel in Richtung der reellen Achse Re des Reflexionsfaktordiagramms aus der Lage B über A nach C und umgekehrt verschoben werden. Eine hiervon unabhängige Verschiebung der Ortskurve in Richtung der imaginären Achse Im aus der Lage D über A nach E und umgekehrt kann durch entsprechende Dimensionierung der Breitseite der Blende B1 bzw. B2 vorgenommen werden.

Bei einer geeigneten Dimensionierung der Blenden B1, B2 und der Trennbleche TB1, TB2 läßt sich z.B. im Frequenzbereich 10,75 GHz ÷ 12,5 GHz für jede Polarisation eine Anpassung mit einem Reflexionsfaktor von r ≈ 0,015 bei einer relativen Bandbreite von etwa 0,15 erzielen. Eine solche Polarisationsweiche weist eine Polarisationsentkopplung von mehr als 50 dB auf, und ihre maximale Dämpfung beträgt je nach Betriebsfrequenz ${\text{f = f}}_{\text{c}} \text{· (1,1 ... 1,25)}$ (f_{c} = Grenzfrequenz des H11-Mode) höchstens 0,01 ... 0,04 dB.

## Patentansprüche

1. Anordnung zum Umwandeln einer Welle des H11-Mode in einem Rundhohlleiter in eine Welle vom Grundmode für einen rechteck- oder ellipsenförmigen Hohlleiter und umgekehrt, wobei in der Wand des Rundhohlleiters eine Koppelöffnung so angeordnet ist, daß die magnetische Ebene eines daran angeschlossenen rechteck- oder ellipsenförmigen Hohlleiters mit der magnetischen Ebene der Welle des H11-Mode im Rundhohlleiter zusammenfällt, die Koppelöffnung eine induktiv und/oder kapazitiv wirkende Blende aufweist und in den Rundhohlleiter ein in Richtung der elektrischen Ebene der H11-Welle liegendes Trennblech eingesetzt ist, das im Bereich der Koppelöffnung beginnt und sich im Rundhohlleiter in den Bereich hinein erstreckt, wo eine Ausbreitung der besagten H11-Welle verhindert werden soll,
dadurch gekennzeichnet,
daß das Trennblech (TB1, TB2) an seinem im Bereich der Koppelöffnung (K1, K2) liegenden Ende mit einer schmalen Breite beginnt und sich zum anderen Ende hin auf eine an die Innenabmessungen des Rundhohlleiters (RH) angepaßte Breite unter einem solchen Winkel (α) aufweitet, daß sich eine gewünschte Betriebsmittenfrequent für die Anordnung einstellt, und daß in das Trennblech (TB1, TB2) mehrere Schlitze (S1, S2) eingelassen sind, die so angeordnet und dimensioniert sind, daß durch das Trennblech (TB1, TB2) hervorgerufene Störresonanzen unterdrückt werden.

2. Anordnung nach Anspruch 1, dadurch gekennzeichnet, daß das schmale Ende des Trennblechs (TB1, TB2) eine zungenartige Verlängerung (V1, V2) aufweist.

3. Anordnung nach Anspruch 1, dadurch gekennzeichnet, daß in die Innenwand des Rundhohlleiters (RH) zwei in Richtung der elektrischen Ebene der H11-Welle einander gegenüberliegende und in Längsrichtung des Rundhohlleiters verlaufende Nuten (N11, N12) eingelassen sind, die zur Aufnahme des Trennblechs (TB1) dienen.

4. Anordnung nach Anspruch 1, dadurch gekennzeichnet, daß für zwei orthogonal zueinander polarisierte Wellen des H11-Mode der Rundhohlleiter (RH) zwei mit Blenden (B1, B2) versehene Koppelöffnungen (K1, K2) aufweist, die bezüglich der Rundhohlleiterlängsachse axial und entsprechend den Polarisationsrichtungen der beiden H11-Wellen radial gegeneinander versetzt sind, und daß im Bereich einer jeden Koppelöffnung (K1, K2) ein Trennblech (TB1, TB2) im Rundhohlleiter (RH) angeordnet ist.

5. Anordnung nach Anspruch 4, dadurch gekennzeichnet, daß zwei in Längsrichtung des Rundhohlleiters verlaufende Nutenpaare (N11, N12; N21, N22) eingelassen sind, wobei jeweils die Nuten eines Paares in Polarisationsrichtung jeweils einer der beiden H11-Wellen einander gegenüberliegen und daß jedes Nutenpaar (N11, N12; N21, N22) für die Aufnahme eines Trennblechs (TB1, TB2) dient.

6. Anordnung nach Anspruch 4, dadurch gekennzeichnet, daß dasjenige Trennblech (TB1), welches sich bei einer Koppelöffnung (K1) befindet, die für die an ihr vorbeiführende, der anderen Koppelöffnung (K2) zugeordnete H11-Welle eine Störung darstellt, an seiner zungenartigen Verlängerung (V1) mit einem diese Störung kompensierenden Element (KE) versehen ist.

## Claims

1. Arrangement for the converting of a wave of the H11 mode in a circular waveguide into a wave of fundamental mode for a rectangular or an elliptical waveguide and conversely, wherein a coupling opening is so arranged in the wall of the circular waveguide that the magnetic plane of a rectangular or an elliptical waveguide connected thereto coincides with the magnetic plane of the wave of the H11 mode in the circular waveguide, the coupling opening has an inductively-acting and/or capacitvely-acting aperture, and inserted into the circular waveguide is a partition plate which lies in the direction of the electrical plane of the H11 wave and which starts in the region of the coupling opening and extends in the circular waveguide into the region where a propagation of the said H11 wave shall be prevented, characterised thereby that the partition plate (TB1, TB2) starts, at its end disposed in the region of the coupling opening (K1, K2), with a narrow width and widens out towards its other end to a width, which is matched to the inner dimensions of the circular waveguide (RH), at such an angle (α) that a desired operating centre frequency for the arrangement is set, and that let into the partition plate (TB1, TB2) are several slots (S1, S2) which are so arranged and dimensioned that disturbing resonances caused by the partition plate (TB1, TB2) are suppressed.

2. Arrangement according to claim 1, characterised thereby that the narrow end of the partition plate (TB1, TB2) has a tongue-like prolongation (V1, V2).

3. Arrangement according to claim 1, characterised thereby that let into the inner wall of the circular waveguide (RH) are two grooves (N11, N12), which are disposed opposite one another in direction of the electrical plane of the H11 wave, extend in longitudinal direction of the circular waveguide and serve for the reception of the partition plate (TB1).

4. Arrangement according to claim 1, characterised thereby that for two waves of the H11 mode polarised orthogonally to each other the circular waveguide (RH) has two coupling openings (K1, K2) which are provided with apertures (B1, B2) and which are offset relative to one another axially with respect to the circular waveguide longitudinal axis and radially according to the polarisation directions of the two H11 waves.

5. Arrangement according to claim 1, characterised thereby that two groove pairs (N11, N12; N21, N22) extending in longitudinal direction of the circular waveguide are let in, wherein the grooves of each pair lie opposite one another in the polarisation direction of a respective one of the two H11 waves, and that each groove pair (N11, N12; N21, N22) serves for the reception of a partition plate (TB1, TB2).

6. Arrangement according to claim 4, characterised thereby that that separating plate (TB1), which is disposed at a coupling opening which represents a disturbance for the H11 wave passing it and associated with the other opening (K2), is provided at its tongue-like prolongation (V1) with an element (KE) compensating for this disturbance.

## Revendications

1. Dispositif pour convertir une onde du mode H11 à l'intérieur d'un guide d'ondes circulaire en une onde du mode fondamental pour un guide d'ondes de forme rectangulaire ou elliptique et inversement, dans lequel une ouverture de couplage est disposée dans la paroi du guide d'ondes circulaire, de manière que le plan magnétique d'un guide d'ondes de forme rectangulaire ou elliptique qui y est raccordé coïncide avec le plan magnétique de l'onde du mode H11 dans le guide d'ondes circulaire, l'ouverture de couplage présente un diaphragme à action inductive et/ou capacitive, et une tôle de séparation, s'étendant en direction du plan électrique de l'onde du mode H11, est placée dans le guide d'ondes circulaire, tôle de séparation qui commence dans la zone de l'ouverture de couplage et s'étend, à l'intérieur du guide d'ondes circulaire, jusque dans la zone où une propagation de ladite onde du mode H11 doit être empêchée,
caractérisé en ce
que la tôle de séparation (TB1, TB2) commence par une largeur étroite à son extrémité située dans la zone de l'ouverture de couplage (K1, K2) et s'élargit vers l'autre extrémité à une largeur adaptée aux dimensions intérieures du guide d'ondes circulaire (RH) sous un tel angle (α) qu'une fréquence centrale de service désirée s'établit pour le dispositif, et que la tôle de séparation (TB1, TB2) présente plusieurs fentes (S1, S2) agencées et dimensionnées de manière que des résonances parasites provoquées par la tôle de séparation (TB1, TB2) soient supprimées.

2. Dispositif selon la revendication 1, caractérisé en ce que l'extrémité étroite de la tôle de séparation (TB1, TB2) présente un prolongement (V1, V2) semblable à une languette.

3. Dispositif selon la revendication 1, caractérisé en ce que deux rainures (N11, N12), situées l'une en face de l'autre et s'étendant en direction longitudinale du guide d'ondes circulaire, sont ménagées en direction du plan électrique de l'onde du mode H11 dans la paroi intérieure du guide d'ondes circulaire (RH) pour la réception de la tôle de séparation (TB1).

4. Dispositif selon la revendication 1, caractérisé en ce que, pour deux ondes polarisées orthogonalement l'une par rapport à l'autre du mode H11, le guide d'ondes circulaire (RH) présente deux ouvertures de couplage (K1, K2), pourvues de diaphragmes (B1, B2), qui sont mutuellement décalées axialement, par rapport à l'axe longitudinal du guide d'ondes circulaire, et radialement selon les directions de polarisation des deux ondes du mode H11, et qu'une tôle de séparation (TB1, TB2) est disposée dans la zone de chaque ouverture de couplage (K1, K2) à l'intérieur du guide d'ondes circulaire (RH).

5. Dispositif selon la revendication 4, caractérisé en ce que deux paires de rainures (N11, N12; N21, N22), s'étendant en direction longitudinale du guide d'ondes circulaire, sont ménagées dans la paroi intérieure de ce guide, les rainures d'une paire étant chaque fois situées l'une en face de l'autre dans la direction de polarisation d'une des deux ondes du mode H11, et que chaque paire de rainures (N11, N12; N21, N22) sert à recevoir une tôle de séparation (TB1, TB2).

6. Dispositif selon la revendication 4, caractérisé en ce que la tôle de séparation (TB1) située près d'une ouverture de couplage (K1) représentant une perturbation pour l'onde du mode H11 passant devant elle et coordonnée à l'autre ouverture de couplage (K2), est pourvue, à son prolongement (V1) semblable à une languette, d'un élément (KE) compensant cette perturbation.
